# EUROPÄISCHE PATENTSCHRIFT

(11) **EP 1 868 164 B1**
(45) Veröffentlichungstag und Bekanntmachung des Hinweises auf die Patenterteilung: **30.05.2018**
(21) Anmeldenummer: 07109993.1
(22) Anmeldetag: 11.06.2007
(51) Int. Cl.: G07B 15/06

(54) **Verfahren zur Erfassung von mautpflichtigen Kraftfahrzeugen auf mautpflichtigen Verkehrswegen und zur Bereitstellung von Informationen über die erfassten Kraftfahrzeuge**
Method for recording chargeable motor vehicles on toll roads and provision of information on the motor vehicles recorded
Procédé destiné à la détection de véhicules automobiles soumis à péage sur une voie de circulation soumise à péage et à la préparation des informations pour les véhicules automobiles enregistrés

(30) Priorität: 12.06.2006 DE 102006027192
(43) Veröffentlichungstag der Anmeldung: 19.12.2007
(73) Patentinhaber: Kapsch TrafficCom AG, 1120 Wien (AT)
(72) Erfinder: Birle, Christian, 80799, München (DE); Robl, Christian, 94560, Offenberg (DE); Weber, Günther, 81243, München (DE); Gerasimon, Nicolas, 31542, Bad Nenndorf (DE)
(74) Vertreter: Weiser, Andreas

(56) Entgegenhaltungen:
- WO-A-02/084612
- WO-A-2005/091229
- DE-A1- 4 408 953
- DE-A1- 10 200 497
- DE-A1-102004 033 124
- US-A- 5 488 360
- US-B1- 6 705 521
- US-B1- 6 744 383

## Beschreibung

Die vorliegende Erfindung betrifft ein Verfahren und ein System zur Erfassung von mautpflichtigen Kraftfahrzeugen auf mautpflichtigen Verkehrswegen und zur Bereitstellung von Informationen über die erfassten Kraftfahrzeuge.

Kontrolleinrichtungen für Systeme zur Mauterhebung funktionieren in der Regel über eine mikrowellenbasierte Kommunikation, die so genannte Dedicated Short Range Communication (DSRC). Vorteil hierbei ist die Reduzierung bzw. der leichte Abgleich zwischen Informationen und Zuständen, wie z.B. dem Kennzeichen eines Fahrzeuges. Durch die gelieferten Informationen werden Daten verschiedener Quellen lediglich abgeglichen, was den Prozess stark vereinfacht gegenüber der Situation, die z.B. ausschließlich auf der digitalen Auswertung eines digitalen Foto oder anderer Sensoren besteht. Nachteil dieses Verfahrens ist, dass Endgeräte, mobile Mobilfunkkommunikationseinrichtungen, wie Mobiltelefone, zur Mauterfassung ohne DSRC-Komponente nicht kompatibel sind, höhere Unterhaltskosten verursachen oder aufgrund der fehlenden Kompatibilität nicht zugelassen werden. Dies gilt auch, wenn die zur Mauterhebung verwendete Lokalisation mittels DSRC erfolgt.

Dies beeinträchtigt den Service Maut als einfache Softwareapplikation auf Mobilfunktelefonen und kann zu deren Nichtzulassung in zukünftigen Mautsystemen führen.

Die WO 2005/091229 A1 beschreibt ein GSM-basiertes Mautsystem mit normalen GSM-Funkzellen, wobei der Benutzer vor Fahrtbeginn die zu befahrende Strecke angibt. Die GSM-Funkzellen werden dabei zur Plausibilisierung verwendet, indem das Mobiltelefon die Zellkennung aller passierten Funkzellen erfasst und die Funkzellenliste an die Zentrale zur Plausibilisierung des bekanntgegebenen Weges meldet.

Die US 6 705 521 B1 zeigt ein GSM-basiertes Mautsystem, bei dem die Basisstationen die Passagen der Mobiltelefone erfassen und an eine Zentrale melden. Diese Schrift erwähnt Funkzellen als "Mikro-Funkzellen" mit geringerer geografischer Abdeckung, die jedoch wiederum als normale Mobilfunknetzzellen ausgebildet sind, in welche sich die Mobiltelefone einbuchen und per Handover weitergereicht werden, wodurch es wieder zu einer vollständigen Netzabdeckung kommt.

Aufgabe der vorliegenden Erfindung ist es, ein einfaches und kostengünstiges Verfahren und System zur Erfassung von mautpflichtigen Kraftfahrzeugen auf mautpflichtigen Verkehrswegen und zur Bereitstellung von Informationen über die erfassten Kraftfahrzeuge zu schaffen. Das Verfahren und das System sollen unabhängig von einer mikrowellenbasierten Kommunikation durchführbar sein.

Diese Aufgabe wird erfindungsgemäß gelöst durch ein Verfahren zur Erfassung von mautpflichtigen Kraftfahrzeugen auf mautpflichtigen Verkehrswegen und zur Bereitstellung von Informationen über die erfassten Kraftfahrzeuge mit den Merkmalen gemäß des unabhängigen Patentanspruchs 1. Weitere Vorteile, Merkmale, Details, Aspekte und Effekte der Erfindung ergeben sich aus den Unteransprüchen sowie der Beschreibung.

Ein Vorteil des Verfahrens liegt in der Bereitstellung von Nutzerinformationen über Mobilfunknetze, wie das GPRS-, GSM- oder UMTS-Netz, mit denselben Inhalten und somit vergleichbaren Kontrollprozessen, wie bei den bekannten mikrowellenbasierten Mauterfassungsverfahren. Die Durchführung des Verfahrens ist bei dem erfindungsgemäßen Verfahren einfacher und kostengünstiger im Vergleich zur mikrowellenbasierten Mauterfassung, da den mautpflichtigen Kraftfahrzeugen keine DSRC-Komponeten zugeordnet werden müssen. Ferner ist der Installationsaufwand erheblich geringer, da zur Durchführung des Verfahrens die mobilen Mobilfunkkommunikationseinrichtungen, wie Mobiletelefone, lediglich eine Auswerteeinrichtung aufweisen müssen. Diese kann durch einfache Softwareapplikation realisiert werden.

Durch die Verwendung von Mikro- bzw. Piko-Zellen, die den stationären und/oder teilmobilen Mautkontrolleinrichtungen zugeordnet sind, kann ein Funkbereich mit geringer Reichweite um die stationären und/oder teilmobilen Mautkontrolleinrichtungen abgedeckt werden. Die Funkzellen weisen jeweils eine für die Maut reservierte Location Area auf, die die mobilen Mobilfunkkommunikationseinrichtung zum Location Area Update veranlassen. Die stationären Mautkontrolleinrichtungen sind fest an den mautpflichtigen Verkehrswegen installierte Einrichtungen, wie beispielsweise bekannte Mautbrücken. Die teilmobilen Mautkontrolleinrichtungen sind flexibel, dass heißt, sie können je nach gewünschtem Einsatzort installiert werden. Dies können beispielsweise portable Mautbrücken oder auch speziell ausgestattete Fahrzeuge sein. Im Moment der Durchfahrt eines Kraftfahrzeuges kommt es zur Erkennung der lokalen Position der mobilen Mobilfunkkommunikationseinrichtung, die bevorzugt fest innerhalb des Kraftfahrzeuges angeordnet ist. Jede mobile Mobilfunkkommunikationseinrichtung kann eine Mobilfunkkarte, wie ein SIM-Karte oder eine USIM-Karte, aufweisen, deren Daten in einer zentralen applikationsspezifischen, insbesondere mautspezifischen, Datenbank der Rechnereinheit gespeichert sind. Diese Mobilfunkkarten sind für das Verfahren zur Mauterfassung aktiviert. Ferner sind mautspezifische Informationen, wie das Fahrzeugkennzeichen, die Fahrzeugkategorie und weitere für die Höhe der Bemautung notwendigen Parameter in der Datenbank der Rechnereinheit hinterlegt. Diese Informationen werden direkt an die angebundene Kontrolleinrichtung weitergeleitet und liegen somit analog der bekannten Mauterfassung bei der DSRC Kommunikation zum direkten Vergleich vor.

Die Location bezeichnet im Mobilfunk den aktuellen Aufenthaltsbereich einer Mobilfunkkommunikationseinrichtung innerhalb eines Mobilfunknetzes. Die geographische Größe einer Location Area variiert je nach Netzdichte. Eine Location Area ist definiert durch die Location Area Identity (LAI), bestehend aus Mobile Country Code (MCC), Mobile Network Code (MNC) und Location Area Code (LAC). Eine Location Area besteht in der Regel aus einer variablen Anzahl von Funkzellen (BTS), die oft vom selben Base Station Controller (BSC) gesteuert werden. BSC-übergreifende Location Area's sind möglich; die BSC müssen aber alle am selben Mobile Switching Center (MSC) angeschlossen sein. Eine Mobilfunkkommunikationseinrichtung kann mittels eines Location Updates seinem Netz mitteilen in welcher Location Area und in welcher Zelle es sich darin befindet.

Bei diesem Verfahren geben die Location Area Codes die Position der Funkzelle der jeweiligen Mautkontrolleinrichtung wieder. Die Funkzellen sind aber im Gegensatz zu einem normalen Funknetz nicht zwingend an die Base Station Controller angeschlossen. Beispielsweise ist ein Verfahren, bei dem jede Funkzelle wiederholt ihren Location Area Code sendet, bei dem die mobile Mobilfunkkommunikationseinrichtung den Location Area Code der stationären oder teilmobilen Mautkontrolleinrichtung erfasst, wenn sie in die Funkreichweite einer Funkzelle gelangt, und bei dem die Auswerteeinheit der mobilen Mobilfunkkommunikationseinrichtung anhand des empfangenen Location Area Codes der Funkzelle und durch Vergleich des Location Area Codes mit hinterlegten Positionsdatenlisten zu den Location Area Codes die Position der mobilen Mobilfunkkommunikationseinrichtung bzw. des mautpflichtigen Kraftfahrzeugs ermittelt. Die Funkzelle sendet ihre Positionskennung in zyklischen Abständen. Die mobile Mobilfunkkommunikationseinrichtung empfängt diese sobald sie in den Funkbereich der Funkzelle gelangt. Hierdurch kann die mobile Mobilfunkkommunikationseinrichtung ihre Position einfach feststellen. So wird der zurückgelegte Weg eines Kraftfahrzeuges auf mautpflichtigen Verkehrswegen eindeutig festgestellt. Nach der Übertragung der Positionskennung und exakten Feststellung der aktuellen Position der mobilen Mobilfunkkommunikationseinrichtung sendet diese mittels der Sendeeinheit die Ortsinformation an die Rechnereinheit des Serviceanbieters. Dort werden die Ortsinformationen mit den in der Datenbank gespeicherten mautspezifischen Informationen zu dem Kraftfahrzeug zu dem die mobile Mobilfunkkommunikationseinrichtung zugeordnet ist verknüpft. Auf diese Art und Weise ist ein individuelle Überprüfung eines Kraftfahrzeuges auf einer mautpflichtigen Straße möglich. Erfindungsgemäß ist ferner ein Verfahren, bei dem jede Funkzelle wiederholt eine spezielle individuelle Funkzellenkennung sendet, bei dem die mobile Mobilfunkkommunikationseinrichtung die spezielle individuelle Funkzellenkennung der stationären oder teilmobilen Mautkontrolleinrichtung erfasst, wenn sie in die Funkreichweite der Funkzelle gelangt, und bei dem die Auswerteeinheit der mobilen Mobilfunkkommunikationseinrichtung anhand der empfangenen speziellen individuellen Funkzellenkennung der Funkzelle und durch Vergleich der speziellen individuellen Funkzellenkennung mit hinterlegten Funkzellenkennungslisten zu den speziellen individuellen Funkzellenkennungen die Position der mobilen Mobilfunkkommunikationseinrichtung bzw. des mautpflichtigen Kraftfahrzeugs ermittelt. Alternativ zum dem Location Area Code sendet jede Funkzelle eine individuelle Funkzellenkennung an die mobile Mobilfunkkommunikationseinrichtung. Die individuelle Funkzellenkennung wird in der Auswerteeinheit der mobilen Mobilfunkkommunikationseinrichtung mit einer Liste, in der für alle Funkzellen die zu den individuellen Funkzellenkennungen gehörigen Positionsdaten hinterlegt sind, verglichen. Hierdurch kann die aktuelle Position der mobilen Mobilfunkkommunikationseinrichtung festgestellt werden.

Vorteilhaft ist ein Verfahren, bei dem beim Datenaustausch bzw. der Datenübertragung eine Zeitsynchronisierung, insbesondere mittel eines GSM- oder UMTS-Zeitsignals, erfolgt. Hierdurch kann jeder Position die exakte Zeit zugeordnet werden. Dies ist für die Abrechung der Mautgebühr wichtig.

Bevorzugt ist des Weiteren ein Verfahren, bei dem jede Funkzelle zyklisch eine Nachricht, die zumindest eine spezielle individuelle Funkzellenkennung und Zeitinformationen beinhaltet, sendet, bei dem die mobile Mobilfunkkommunikationseinrichtung diese Nachricht erfasst, wenn sie in die Funkreichweite der Funkzelle gelangt, und bei dem die mobile Mobilfunkkommunikationseinrichtung die empfangene Nachricht der Funkzelle speichert. Hierdurch wird der mobilen Mobilfunkkommunikationseinrichtung neben der individuellen Funkzellenkennung auch die Zeit mitgeteilt, zu welcher die mobile Mobilfunkkommunikationseinrichtung in den Funkbereich der Funkzelle der Mautkontrolleinrichtung gelangt.

Ein nicht-beanspruchtes Verfahren, bei dem die mobile Mobilfunkkommunikationseinrichtung wiederholt eine Location Update-Anfrage im Paging-Verfahren sendet, bei dem die stationäre und/oder teilmobile Mautkontrolleinrichtung diese Location Update-Anfrage erfasst, wenn sie in die Funkreichweite der mobilen Mobilfunkkommunikationseinrichtung gelangt, bei dem die Auswerteinheit der stationären und/oder teilmobilen Mautkontrolleinrichtung die mobile Mobilfunkkommunikationseinrichtung durch Anfragen an eine Zentrale Teilnehmer Datenbank eines Mobilfunknetzes identifiziert und bei dem die Auswerteinheit die identifizierte Kennung der mobilen Mobilfunkkommunikationseinrichtung zusammen mit der Kennung der stationären und/oder teilmobilen Mautkontrolleinrichtung über eine Sendeeinrichtung der Auswerteinheit der stationären und/oder teilmobilen Mautkontrolleinrichtung an die Rechnereinheit überträgt, ist ebenfalls einsetzbar. Bei diesem Verfahren ist die Funkzelle nicht zwingend an das normale Funknetz angebunden. Sie kann jedoch an die Base Station Controller angebunden sein. Bei diesem Paging-Verfahren sendet die mobile Mobilfunkkommunikationseinrichtung einen so genannten Location Update-Request. Hierbei sendet die mobile Mobilfunkkommunikationseinrichtung beispielsweise ihre IMSI oder TIMSI im Paging-Verfahren an die Funkzelle. IMSI bedeutet "International Mobile Subscriber Identity" und stellt eine maximal 15-stellige Nummer dar, mit der man einen Handybenutzer eindeutig identifiziert. Eine TIMSI stellt eine temporäre IMSI dar. D.h. sie ist eine Pseudozahl, die von der IMSI erzeugt wird. In der Funkzelle ist eine spezielle Auswerteeinheit vorgesehen. Die Auswerteeinheit wertet die mit der Location Update-Anfrage übertragene Kennung aus bzw. bearbeitet diese weiter.
Das Paging wird z. B. dadurch erzwungen, dass die Funkzelle, insbesondere die Mikro- oder Piko-Zelle, eine für die Maut reservierten Location Area Code hat und die mobile Mobilfunkkommunikationseinrichtung deshalb selbständig ein Paging durchführt. Jede Funkzelle kann beispielsweise einen für die Mautfeststellung reservierten Nummerkreis besitzen, die eine Mautapplikation auf dem mobilen Mobilfunkkommunikationseinrichtung zum Paging verleitet. Die Auswerteeinheit kann nach dem Empfang der Kennung der mobilen Mobilfunkkommunikationseinrichtung, beispielsweise der TIMSI, mittels einer Anfrage an das Home Location Register (HLR) die mobile Mobilfunkkommunikationseinrichtung identifizieren.

Die Auswerteeinheit kann somit die eigene Kennung und Kennung der mobilen Mobilfunkkommunikationseinrichtung an eine Rechnereinheit eines "backoffice" weiterschicken, wie beim DSRC-Verfahren. Die Zeitsynchronisierung erfolgt mit der Zeit der Auswerteeinheit, die ebenfalls zentral synchronisiert sein kann.

Vorteilhaft ist ferner ein Verfahren, bei dem über spezielle gerichtete Antennen der Funkzellen der stationären und/oder teilmobilen Mautkontrolleinrichtungen Informationen in Richtung von unterschiedlichen Fahrbahnen gesendet bzw. von unterschiedlichen Fahrbahnen empfangen werden. Die Antennen können beispielsweise Sektor-Antennen, die einen bestimmen Strahlungswinkel abdecken, sein. Hierdurch können Verkehrswege unterteilt werden in verschiedene Fahrbahnen. Dies ermöglicht eine effektivere Mautkontrolle auf breiten Verkehrswegen mit mehreren Fahrbahnen. Die speziell gerichteten Antennen ermöglichen einen so genannten Footprint pro Fahrbahn.

Bevorzugt ist ferner ein Verfahren, bei dem die mobile Mobilfunkkommunikationseinrichtung mautspezifische Informationen zur Verifizierung an eine Enforcement-Einrichtung sendet, und bei dem bei nicht erfolgreicher Verifizierung einen Enforcement-Prozess auslöst. Ein Enforcement-Prozess kann das Auslösen eines Fotoapparates sein, das Überschreiben eines Fotos durch ein aktuelleres Foto, etc.

Mautkontrolleinrichtungen die spezielle Funkzellen, nämlich Mikro- oder Piko-Zellen, aufweisen sind für das erfindungsgemäße Verfahren besonders geeignet. Den Funkzellen ist eine individuelle Positionskennung zugeordnet, die an die entsprechende mobile Mobilfunkkommunikationseinrichtung gesendet werden kann. Die Funkzellen können autark zu einen Mobilfunknetz arbeiten oder Teil eines Mobilfunknetzes sein. Ferner offenbart die vorliegende Beschreibung ein System zur Erfassung von mautpflichtigen Kraftfahrzeugen auf mautpflichtigen Verkehrswegen und zur Bereitstellung von Informationen über die erfassten Kraftfahrzeuge, mit stationären und/oder mobilen Mautkontrolleinrichtungen, die jeweils wenigstens eine Funkzelle, insbesondere eine Mikro- oder Piko-Zelle, aufweisen, wobei jeder Funkzelle ein individueller Location Area Code zugeordnet ist, mit einer einem Kraftfahrzeug zugeordneten mobilen Mobilfunkkommunikationseinrichtung zum Aussenden und/oder Empfangen von Informationen zu bzw. von einer Funkzelle, wobei die mobile Mautkontrolleinrichtung und/oder die mobile Mobilfunkkommunikationseinrichtung eine Auswerteeinheit aufweisen zur Erkennung der Position der mobilen Mobilfunkkommunikationseinrichtung, wenn diese derart nah an die mobile Mautkontrolleinrichtung gelangt, dass ein Informationsaustausch zwischen der mobilen Mobilfunkkommunikationseinrichtung und der mobilen Mautkontrolleinrichtung erfolgt, mit einer der Auswerteeinheit zugeordneten Sendeeinheit zum Übertragen der Position der mobilen Mobilfunkkommunikationseinrichtung und einer individuellen Kennung der mobilen Mobilfunkkommunikationseinrichtung an eine Rechnereinheit, mit einer der Rechnereinheit zugeordneten Datenbank, in der mautnutzerspezifischen Informationen zu jeder individuellen mobilen Mobilfunkkommunikationseinrichtung gespeichert sind. Insbesondere ist ein System, welches Mittel zur Durchführung des zuvor beschriebenen Verfahrens aufweist.

Ein derartiges System ermöglicht eine einfache und kostengünstige Mauterfassung bzw. Bereitstellung von Informationen zur Mauterfassung von mautpflichtigen Kraftfahrzeugen auf mautpflichtigen Verkehrswegen. Das System ermöglicht die Verwendung handelsüblicher mobiler Mobilfunkkommunikationseinrichtungen, wie Mobiltelefone. Zur Durchführung des Verfahrens wird auf den mobilen Mobilfunkkommunikationseinrichtungen eine mautspezifische Applikation mit einer Auswerteeinheit benötigt. Kostenintensive mikrowellenbasierte Endgeräte sind nicht notwendig. Durch das erfindungsgemäße Verfahren kann einfach und günstig eine flächendeckende Mauterfassung ermöglicht werden.

Nachfolgend werden weitere bzw. ergänzende Erfindungsgedanken aufgeführt.

Anwendnungsgebiete des Verfahrens bzw. des System sind die Lokalisation bzw. das Enforcement bei dem so genannten GNSS-basierten Road Usage Charging (GNSS = Global Navigation Satellite System).

Stationäre und teilmobile Kontrolleinrichtungen werden um die Komponente 2G / 3G Piko- bzw. Mikrozelle mit geringer Reichweite erweitert. Eine geeignete Anordnung der Antennen lässt zudem die Unterscheidung einzelner Fahrspuren - vorwiegend beim Einsatz als Enforcement-Einrichtung - zu. Durch z.B. die Definition dieser als eigenständig für Maut reservierten Location Area oder andere geeignete Maßnahmen werden mobile Kommunikationseinrichtungen zum Location Area Update veranlasst. Im Moment der Durchfahrt kommt es somit zur Erkennung der lokalen Position einer mobilen Kommunikationseinrichtung. In einer zentralen applikationsspezifischen Datenbank sind die SIM-Karten (IMSI bzw. TIMSI) hinterlegt, die für den Service Maut aktiviert sind. Daneben sind mautnutzerspeifische Informationen wie Fahrzeugkennzeichen, Fahrzeugkategorie und weitere für die Höhe der Bemautung notwendigen Parameter hinterlegt. Diese Informationen werden direkt an die angebundene Kontrolleinrichtung weitergegeben und liegen somit analog der Prozedur einer DSRC Kommunikation zum direkten Vergleich vor.

Die mobile Mobilfunkkommunikationseinrichtung wird nachfolgend auch als Handset bezeichnet.

Mögliche Verfahren zur Lokalisation:
a) Handset based, bedeutet spezielle (Maut)-Software auf dem Handset, Piko-Zelle verhält sich passiv.
   1a) Verwendung des Location Area Updates
      Die Piko-Zelle sendet einen speziellen Location Area Code (LAC für Maut reserviert).
      Die Piko-Zelle ist nicht an BSC angeschlossen.
      Alle Handsets wollen ein Location Area Update durchführen - da die Location Area dem Provider nicht bekannt ist, wird dieses nicht durchgeführt.
      Die Maut-Software auf dem Handset erkennt anhand einer Tabelle oder einem bestimmten Nummerkreis die Piko-Zelle als "Lokalisations-Zelle".
      Eine Zeitsynchronisierung erfolgt mittels GSM-Zeitsignal.
   1b) Verwendung der Cell-Id
      Die Piko-Zelle hat eine spezielle Cell-Id (Cell-Id für Maut reserviert).
      Die Piko-Zelle ist nicht an BSC angeschlossen.
      Die Maut-Software auf dem Handset erkennt anhand einer Tabelle oder einem bestimmten Nummerkreis die Piko-Zelle als "Lokalisations-Zelle".
      Eine Zeitsynchronisierung erfolgt mittels GSM-Zeitsignal.
      (2) Verwendung von GSM Broadcasts
         Die Piko-Zelle sendet zyklisch einen Broadcast, der zumindest eine ID und die Zeitinformation beinhaltet.
         Die Piko-Zelle ist nicht an BSC angeschlossen.
         Die Maut-Software auf dem Handset erkennt anhand der Broadcast Daten, dass es sich um "Lokalisations-Zelle" handelt und speichert die empfangenen Daten ab. Handsets ohne Mautsoftware ignorieren diesen Broadcast.
b) Nicht-beansprucht: Cell based, bedeutet dass keine Software auf dem Handset notwendig ist, jedoch eine spezielle Auswerteeinheit an der Piko-Zelle.
   (3) Die spezielle Auswerteeinheit wird nach BTS oder BSC verwendet um Paging Location Update-Requests der Handsets auszuwerten und weiter zu verarbeiten. Die Piko-Zelle ist nicht komplett ins System eingebunden (entweder gar nicht, oder nur an BSC).

Das Paging wird z. B. dadurch erzwungen, dass die Piko-Zelle einen für die Maut reservierten LAC hat und das Handset deshalb selbständig ein Paging durchführt - da die Location Area dem Provider nicht bekannt ist wird dieses nicht durchgeführt.

Die Piko-Zelle einen für Maut reservierten Nummerkreis angehört und das in der Firmware des Handsets zum Paging führt.

Das Handset sendet zum Beispiel eine IMSI oder TIMSI im Paging und kann somit von der Auswerteeinheit mittels Anfragen an das HLR identifiziert werden.

Die Auswerteeinheit kann somit eigene ID und Handset ID an ein Backoffice weiterschicken (vgl. DSRC).

Die Zeitsynchronisierung erfolgt mit der Zeit der Auswerteeinheit, die ebenfalls zentral synchronisiert sein kann.

Enforcement:
Anordnungen wie unter Lokalisation, nur dass spezielle gerichtete Antennen verwendet werden müssen um einen Footprint pro Fahrbahn zu ermöglichen
Variante (1)
   Ok
   wie (2) siehe unten
   Zeitsynchronisation mittels GSM-Zeitsignal.
Variante (2)
   OK
   Handset sendet Daten (OBU Status, letzte bemautete Objekte, Fahrzeugklasse) zur Verifizierung an Enforcement Einrichtung:
   Falls Verifizierung erfolgreich wird kein Enforcement-Prozess ausgelöst (z.B. Foto aufnehmen, bzw. bereits aufgenommenes Foto verwerfen - Synchronisation mit Zeit)
Variante (3)
   OK
   Die Enforcement Einrichtung verifiziert die letzten bemauteten Objekte im backoffice.
   Das Handset muss nur für Maut-Service im Back Office registriert sein.

Die Erfindung wird nun anhand eines Ausführungsbeispiels unter Bezugnahme auf die beiliegende Zeichnung näher erläutert, wobei in der einzigen Figur in schematisierter Form ein System dargestellt ist, dem das erfindungsgemäße Verfahren ablaufen kann.

In Fig. 1 ist eine Piko-Zelle 8 als Funkzelle 2 schematisch dargestellt. Die Piko-Zelle 8 überwacht drei Fahrbahnen, so dass auf jeder Fahrbahn ein Kraftfahrzeug mit je einer zugeordneten mobilen Mobilfunkkommunikationseinrichtung 1 überwacht werden kann, wenn diese in die Rechweite der Piko-Zelle 8 gelangen. Der Piko-Zelle 8 ist eine Auswerteeinheit 5 zugeordnet, die wiederum einer Rechnereinheit 7, d.h. einem so genannten Backoffice, zugeordnet ist. In einer Verfahrensvariante (nicht beansprucht) werden von der Piko-Zelle 8 direkt Daten und Informationen an die Rechnereinheit 7 gesendet. In einem anderen Verfahrensschritt werden die von der mobilen Mobilfunkkommunikationseinrichtung 1 erhaltenen Daten und Informationen von der Piko-Zelle 8 an einen Base Station Controller 3 gesendet, der an ein Mobile Switching Center 4 angeschlossen ist, um ggf. auf das Horne Location Register 6 in dem die mobile Mobilfunkkommunikationseinrichtung 1 als Teilnehmer registriert ist zuzugreifen. Die Rechnereinheit 7 sendet die von der mobilen Mobilfunkkommunikationseinrichtung 1 erhaltenen Daten und Informationen ggf. mit weiteren aus dem Horne Location Register 6 gewonnenen Daten an die Auswerteeinheit 5 des Systems.

## Patentansprüche

1. Verfahren zur Erfassung von mautpflichtigen Kraftfahrzeugen auf mautpflichtigen Verkehrswegen und zur Bereitstellung von Informationen über die erfassten Kraftfahrzeuge, wobei an oder auf den mautpflichtigen Verkehrswegen stationäre und/oder teilmobile Mautkontrolleinrichtungen vorgesehen sind und wobei jeder Mautkontrolleinrichtung eine Mikro- oder Pikofunkzelle zugeordnet ist, die nach einem 2G/3G-Mobilfunknetz-Standard arbeitet, jedoch nicht an einen Base Station Controller des Mobilfunknetzes angeschlossen ist, und der eine spezielle individuelle Funkzellenkennung zugewiesen
ist, dass jede Mikro- oder Pikofunkzelle die spezielle individuelle Funkzellenkennung sendet, dass eine dem Kraftfahrzeug zugeordnete mobile Mobilfunkkommunikationseinrichtung die spezielle individuelle Funkzellenkennung der stationären und/oder teilmobilen Mautkontrolleinrichtung erfasst, wenn sie in die Funkreichweite der Mikro- oder Pikofunkzelle gelangt, und dass eine
Auswerteeinheit der mobilen Mobilfunkkommunikationseinrichtung anhand der empfangenen speziellen individuellen Funkzellenkennung der Mikro- oder Pikofunkzelle und durch Vergleich der speziellen individuellen Funkzellenkennung mit hinterlegten Funkzellenkennungslisten zu den speziellen individuellen Funkzellenkennungen die Position der mobilen Mobilfunkkommunikationseinrichtung bzw. des mautpflichtigen Kraftfahrzeugs ermittelt,
bei dem nach dem Datenaustausch in der Auswerteeinheit in der mobilen Mobilfunkkommunikationseinrichtung die Positionsdaten mit den individuellen Kennungsdaten der mobilen Mobilfunkkommunikationseinrichtung verknüpft werden und durch eine Sendeeinheit der mobilen Mobilfunkkommunikationseinrichtung an eine Rechnereinheit übertragen werden, die die übertragenen Daten mit mautspezifischen Informationen zu der mobilen Mobilfunkkommunikationseinrichtung verknüpft, wobei in einer Datenbank der Rechnereinheit eine zu jeder mobilen Mobilfunkkommunikationseinrichtung mautspezifischen Information gespeichert ist,
bei dem nach der Verknüpfung der übertragenen Daten mit den mautspezifischen Informationen diese Daten an eine Kontrolleinrichtung gesendet werden.

2. Verfahren nach Anspruch 1, **dadurch gekennzeichnet, dass** beim Datenaustausch eine Zeitsynchronisierung, insbesondere mittel eines GSM- oder UMTS-Zeitsignals, erfolgt.

3. Verfahren nach Anspruch 1, **dadurch gekennzeichnet, dass** jede Mikro- oder Pikofunkzelle zyklisch ein Nachricht, die zumindest eine spezielle individuelle Funkzellenkennung und Zeitinformationen beinhaltet, sendet, dass die mobile Mobilfunkkommunikationseinrichtung diese Nachricht erfasst, wenn sie in die Funkreichweite der Mikro- oder Pikofunkzelle gelangt, dass die mobile Mobilfunkkommunikationseinrichtung die empfangene Nachricht der Mikro- oder Pikofunkzelle speichert.

4. Verfahren nach einem der vorherigen Ansprüche 1 bis 3, **dadurch gekennzeichnet, dass** über spezielle gerichtete Antennen der Mikro- oder Pikofunkzelle der Mautkontrolleinrichtungen Informationen in Richtung von unterschiedlichen Fahrbahnen gesendet bzw. von unterschiedlichen Fahrbahnen empfangen werden.

## Claims

1. Method for the detection of tollable vehicles on toll roads and the provision of information regarding the detected vehicles, wherein stationary and/or partially-mobile toll checking devices are provided at or on the toll roads, and wherein to each toll checking device a micro or pico radio cell is assigned, which operates according to a 2G/3G mobile radio standard but is not connected to a base station controller of the mobile radio network, and to which a special individual radio cell identification is assigned, so that each micro or pico radio cell broadcasts the special individual radio cell identification, that a mobile radio communication device assigned to the vehicle detects the special individual radio cell identification of the stationary and/or partially-mobile toll checking device when it enters the radio coverage of the micro or pico radio cell, and that an evaluation unit of the mobile radio communication device determines the position of the mobile radio communication device, or the tollable vehicle, respectively, by means of the received special individual radio cell identification of the micro or pico radio cell and by comparing the special individual radio cell identification with stored radio cell identification lists for the special individual radio cell identifications, wherein after the data exchange in the evaluation unit in the mobile radio communication device the position data is associated with the individual identification data of the mobile radio communication device and transmitted by a transmitting unit of the mobile radio communication device to a calculation unit which associates the transmitted data with toll-specific information for the mobile radio communication device, wherein in a database of the calculation unit a toll-specific information is stored for each mobile radio communication device, wherein after associating the transmitted data with the toll-specific information this data is transmitted to a checking device.

2. Method according to claim 1, **characterized in that** during the data exchange a time synchronization, in particular by means of a GSM or UTMS timing signal, is made.

3. Method according to claim 1, **characterized in that** each micro or pico radio cell cyclically broadcasts a message which contains at least a special individual radio cell identification and timing information, that the mobile radio communication device detects this message when it enters the radio coverage of the micro or pico radio cell, that the mobile radio communication device stores the received message of the micro or pico radio cell.

4. Method according to any one of the preceding claims 1 to 3, **characterized in that** via special directional antennas of the micro or pico radio cell of the toll checking devices information is transmitted in the direction of different lanes or received from different lanes, respectively.

## Revendications

1. Procédé destiné à la détection de véhicules automobiles soumis à péage sur des voies de trafic soumises à péage et destiné à la préparation d'informations sur les véhicules automobiles détectés, où des dispositifs de contrôle de péage stationnaires et/ou partiellement mobiles sont prévus au niveau ou sur les voies de trafic soumises à péage, et où, à chaque dispositif de contrôle de péage, est associée une micro ou pico cellule radio qui fonctionne selon une norme de réseau mobile 2G/3G, bien que non raccordée à un dispositif de contrôle de station de base du réseau radio mobile, et à laquelle est attribuée un identifiant de cellule radio individuel spécial, de sorte que chaque micro ou pico cellule radio émet l'identifiant de cellule radio individuel spécial, de sorte qu'un dispositif de communication radio mobile, associé au véhicule automobile, détecte l'identifiant de cellule radio individuel spécial du dispositif de contrôle de péage stationnaire et/ou partiellement mobile lorsqu'il arrive dans la portée radio de la micro ou pico cellule radio, et qu'une unité d'évaluation du dispositif de communication radio mobile d'évaluation détermine, à l'aide de l'identifiant de cellule radio individuel spécial de la micro ou pico cellule radio reçu et par la comparaison de l'identifiant de cellule radio spécial avec des listes d'identifiants de cellules radios enregistrés pour les identifiants de cellules radios individuels spéciaux, la position du dispositif de communication radio mobile, respectivement du véhicule automobile soumis à péage, où, après l'échange de données dans l'unité d'évaluation dans le dispositif de communication radio mobile, les données de position sont associées avec les données d'identification individuelles du dispositif de communication radio mobile et sont transmises par une unité émettrice du dispositif de communication radio mobile à une unité de calcul qui associe les données transmises avec des informations spécifiques au péage concernant le dispositif de communication radio mobile, où une information spécifique au péage est stockée pour chaque dispositif de communication radio mobile dans une banque de données de l'unité de calcul, où, après l'association des données transmises avec les informations spécifiques au péage, ces données sont envoyées à un dispositif de contrôle.

2. Procédé selon la revendication 1, **caractérisé en ce que**, lors de l'échange de données, a lieu une synchronisation du temps, notamment au moyen d'un signal de temps GSM ou UMTS.

3. Procédé selon la revendication 1, **caractérisé en ce que** chaque micro ou pico cellule radio émet de manière cyclique un message qui contient au moins un identifiant de cellule radio individuel spécial et des informations horaires, de sorte que le dispositif de communication radio mobile détecte cette information lorsqu'il arrive dans la portée radio de la micro ou pico cellule radio, de sorte que le dispositif de communication radio mobile stocke le message reçu de la micro ou pico cellule radio.

4. Procédé selon l'une des revendications précédentes 1 à 3, **caractérisé en ce que** des informations sont envoyées en direction de diverses voies de circulation, respectivement, sont reçues de diverses voies de circulation, par le biais d'antennes spéciales orientées de la micro ou pico cellule radio des dispositifs de contrôle de péage.
